# EUROPÄISCHE PATENTSCHRIFT

(11) **EP 3 056 291 B1**
(45) Veröffentlichungstag und Bekanntmachung des Hinweises auf die Patenterteilung: **19.04.2017**
(21) Anmeldenummer: 15154818.7
(22) Anmeldetag: 12.02.2015
(51) Int. Cl.: B21D 24/02, B30B 15/16

(54) **Presse mit Schnittschlagdämpfung**
Press with cutting shock damping
Presse dotée d'un amortisseur de choc de coupe

(43) Veröffentlichungstag der Anmeldung: 17.08.2016
(73) Patentinhaber: Moog Luxembourg Sàrl, 3290 Bettembourg (LU)
(72) Erfinder: Treffler, Volker, 54311 Trierweiler (DE)
(74) Vertreter: Wittmann, Ernst-Ulrich

(56) Entgegenhaltungen:
- DE-A1- 2 221 290
- DE-A1- 2 824 176
- DE-A1-102009 048 483
- DE-B4- 19 643 396

## Beschreibung

### Gebiet der Erfindung

Die Erfindung bezieht sich auf hydraulische Pressen mit integrierter Schnittschlagdämpfung gemäß dem Oberbegriff des Anspruchs 1 und ein Verfahren zum Betreiben einer solchen Presse.

### Hintergrund der Erfindung

Hydraulische Pressen haben gegenüber mechanischen Pressen den Vorteil der gut dosierbaren Pressenkraft und werden für Verformungs-, Schneid oder Stanzprozesse an Werkstücken verwendet. Hierbei wird das Arbeitswerkzeug mittels hydraulischer Zylinder in Kontakt mit dem Werkstück gebracht und die so auf das Werkstück ausgeübte Kraft (Umformkraft) so lange erhöht, bis das Werkstück in gewünschter Weise umgeformt, geschnitten oder mit Stanzlöchern versehen ist. Hierbei wird die maximale Kraft beispielsweise bei Stanz- oder Schneideprozessen kurz vor dem Materialdurchbruch im Werkstück erreicht. Im Moment des Materialdurchbruchs verschwindet die Gegenhaltekraft durch das Werkstück schlagartig, so dass das Arbeitswerkzeug unter Maximaldruck stehend eine sprunghafte Bewegung in Richtung der ausgeübten Umformkraft erfährt. Dieser Effekt wird als Schnittschlag bezeichnet und stellt eine hohe mechanische Belastung für die Presse dar. Ähnliche Effekte können bei Verformungsprozessen auftreten, bei denen sich das Werkstück entsprechend schnell oberhalb einer bestimmten Kraftaufwendung verformt. Gerade bei schnelllaufenden Umformprozessen mit Hubzahlen der Presse von beispielsweise mehr als 150 Hüben pro Minute und hohen angewendeten Umformkräften verschleißen Pressen ohne Schnittschlagdämpfung schnell, was einen hohen Wartungsaufwand für einen zuverlässigen Betrieb notwendig macht. DE102009048483A1 offenbart eine Vorrichtung zur Schnittschlagdämpfung bei Press- und Stanzmaschinen, welche einen Maschinenrahmen, einen am Oberteil des Maschinenrahmen befestigten Arbeitszylinder zum Bewegen des Arbeitswerkzeugs und ebenfalls dort befestigte druckbeaufschlagte Stützzylinder aufweist. Beim Arbeitsprozess übt der Arbeitszylinder eine Kraft auf das Werkstück aus, die dabei auch das Oberteil des Maschinenrahmens elastisch verformt. Damit nach erfolgtem Materialdurchbruch kein durch die entsprechende Rückverformung des Maschinenrahmens, insbesondere des Oberteils, verursachter Schnittschlag auftreten kann, drücken die Stützzylinder nach Materialdurchbruch das Oberteil des Materialrahmens ab, so dass sich die elastische Verformung nur langsam ohne Schnittschlag abbauen kann. Hierbei wird die Verformungsenergie in Wärme umgewandelt und geht somit für den weiteren Vorgang verloren. Daher ist diese Form der Schnittschlagdämpfung nicht energieeffizient.

Dokument DE 196 43 396 B4 offenbart ebenfalls eine gattungsgemäße hydraulische Presse mit Schnittschlagdämpfung, bei der neben einem Arbeitszylinder vier Gegenhaltezylindern in Differenzialschaltung mit einem Stößel als Arbeitswerkzeug verbunden sind. Damit diese Gegenhaltezylinder auf dem Pressentisch den Materialdurchbruchschlag beim Stanzvorgang dämpfen können, sind die Kolbenoberseiten des Arbeitszylinders und die Kolbenseite der Gegenhaltezylinder über ein Regelventil zusammengeschaltet. Dadurch, dass die Summe der Kolbenflächen der Gegenhaltezylinder größer ist als die Kolbenfläche des Arbeitszylinders wird durch eine entsprechende Vorspannung auf der Ringraumseite der Gegenhaltezylinder dafür gesorgt, dass sich beide Kraftrichtungen im Gleichgewicht befinden, das heißt der Stößel steht still. Durch Entlastung und weiteren Druckaufbau im Ringraum der Gegenhaltezylinder wird die Bewegung des Stößels geregelt. Während der lastfreien Bewegungen wird das Öl zwischen den Kolbenseiten des Arbeitszylinders und der Gegenhaltezylinder ausgetauscht, wobei der Volumenanteil aus den ungleichen Flächenverhältnissen in einen Speicher gefüllt bzw. entnommen. Dadurch wird zum Umfördern und Nachliefern der hydraulischen Flüssigkeit zusätzlich eine Pumpe benötigt. Außerdem ist hier die durch den Arbeitszylinder verfügbare Kraft durch die Auslegung der Zylindergeometrie vorbestimmt und nicht mehr auf eventuell andere Anwendungen anpassbar. Zusätzlich muss die hydraulische Flüssigkeit hier in den Rohrleitungen über lange Strecken zur Bewegung des Arbeitswerkzeugs beschleunigt beziehungsweise verzögert werden, was für Schnellhubbewegungen nicht geeignet ist.

### Zusammenfassung der Erfindung

Es ist eine Aufgabe der vorliegenden Erfindung, eine variabel einsetzbare hydraulische Presse für schnelllaufende Umform-, Schneide- oder Stanzprozesse mit einer energieeffizienten integrierten Schnittschlagdämpfung ohne große Drosselverluste zur Verfügung zu stellen sowie ein entsprechendes Verfahren zum Betrieben einer solchen Presse.

Diese Aufgabe wird gelöst durch eine hydraulische Presse mit integrierter Schnittschlagdämpfung umfassend einen Maschinenrahmen mit einem Presstisch, ein im Maschinenrahmen gelagertes Arbeitswerkzeug zur Ausübung einer Umformkraft auf ein auf einem Presstisch anzuordnendes Werkstück während eines Bearbeitungsgangs und mindestens einen Presszylinder und mindestens einen Gegenhaltezylinder jeweils befestigt am Maschinenrahmen, wobei der Presszylinder über eine Presszylinderstange und der Gegenhaltezylinder über eine Gegenhaltezylinderstange mechanisch mit dem Arbeitswerkzeug zur Bewegung des Arbeitswerkzeugs verbunden sind, wobei der Presszylinder mit einer ersten hydraulischen Anordnung unter einem ersten Druck zur Bewegung des Presszylinders über ein erstes Stetigventil verbunden ist, dadurch gekennzeichnet, dass der Gegenhaltezylinder mit einer von der ersten hydraulischen Anordnung getrennt wirkend ausgeführten zweiten hydraulischen Anordnung unter einem zweiten Druck zur Bewegung des Gegenhaltezylinders über ein zweites Stetigventil verbunden ist, und die ersten und zweiten Stetigventile mit einer Steuereinheit verbunden sind, wobei die Steuereinheit dazu ausgestaltet ist, die Stetigventile zur Druckbeaufschlagung der Press- und Gegenhaltezylinder so simultan und aufeinander angepasst anzusteuern, dass eine von Gegenhaltezylinder und Presszylinder über den Maschinenrahmen und das Arbeitswerkzeug ausgeübte axiale Vorspannung einen durch die Steuereinheit vorgebbaren Minimalwert zur Bereitstellung der Schnittschlagdämpfung zumindest während des Bearbeitungsgangs nicht unterschritten und gleichzeitig eine gewünschte Bewegung des Arbeitswerkzeugs ermöglicht wird.

Die erfindungsgemäße hydraulische Presse bezeichnet eine Presse, die für Umform-, Schneide- oder Stanzprozesse verwendet werden kann. Als schnelllaufende Pressen werden hier insbesondere Pressen bezeichnet, die eine Hubzahl von beispielsweise mehr als 150 Hüben pro Minute erreichen können. Die integrierte Schnittschlagdämpfung bezeichnet eine durch die Betriebsbedingungen der Presse erzeugte Schnittschlagdämpfung. Eine solche Schnittschlagdämpfung ist insbesondere für schnelllaufende Pressen mit Umformkräften von beispielsweise 5000kN sehr vorteilhaft.

Der Maschinenrahmen bezeichnet die mechanische Konstruktion oder Anordnung, an der die aufeinander wirkenden Komponenten wie Presszylinder, Presstisch und Gegenhaltezylinder befestigt sind, so dass sich diese Komponenten bei Ausübung der Umformkraft auf das Werkstück nicht gegenseitig verschieben können. Die Ausgestaltung des Maschinenrahmens kann vom Fachmann im Rahmen der vorliegenden Erfindung geeignet gewählt werden. Hierbei stellt der Presstisch eine Auflage des Werkstücks für die nachfolgende Bearbeitung dar. Der Presstisch kann dabei geeignet ausgestaltete Mittel zur Halterung und Fixierung des Werkstücks während der Bearbeitung umfassen. Das Arbeitswerkzeug ist dabei auf die jeweilige gewünschte Bearbeitung (Umformprozess, Schneideprozess, Stanzprozess) angepasst. Das Arbeitswerkzeug kann vom Fachmann im Rahmen der vorliegenden Erfindung geeignet gewählt werden. Die Umformkraft, die von Arbeitswerkzeug auf das Werkstück ausgeübt wird, bezeichnet die Kraft, mit der das Werkstück durch das Arbeitswerkzeug verformt, geschnitten oder gestanzt wird. Die Umformkraft wird dabei durch das Zusammenspiel von Press- und Gegenhaltezylinder in Verbindung mit den Ansteuerungen der Stetigventile durch die Steuereinrichtung aufgebracht und definiert. Das Werkstück kann dabei jedes für eine Bearbeitung durch Pressen geeignetes Werkstück sein. Beispielsweise können Werkstücke Metallplatten oder dreidimensionale Metallkörper sein, in die Löcher gestanzt werden. Die Werkstücke können allerdings auch aus anderen Werkstoffen bestehen oder diese zum Teil umfassen. Als Bearbeitungsgang wird hierbei der Vorgang der Presse bezeichnet, in der das Arbeitswerkzeug in Richtung des Werkstücks bewegt und die Bearbeitung des Werkstücks durchgeführt wird. Nach Beendigung der Bearbeitung des Werkstücks durch die Presse wird das Arbeitswerkzeug in einer Rückzugsphase wieder vom Presstisch bzw. dem Werkstück entfernt, damit die Presse erneut einen neuen Bearbeitungsgang an demselben Werkstück oder einem neuen Werkstück durchführen kann.

Der Presszylinder und der Gegenhaltezylinder können jede für diese Art von Pressen geeignete Zylinder sein, die jeweils eine Zylinderstange (hier die Presszylinderstange bzw. die Gegenhaltezylinderstange) zur Übertragung der Bewegung des Kolbens auf das Arbeitswerkzeug umfassen. Press- und Gegenhaltezylinder sind beispielsweise Differentialzylinder, die nur auf einer Seite der Kolbenfläche eine Kolbenstange besitzen. Dadurch besitzen Differentialzylinder zwei verschieden große Wirkflächen: zum einen die Fläche auf der Kolbenseite, die komplett wirkt, und zum anderen die stangenseitige Fläche, bei der nur die Ringfläche wirkt. Press- und/oder Gegenhaltezylinder können in anderen Ausführungsformen auch Tandemzylinder zur Erhöhung der auf die Kolbenflächen wirkenden Kräfte sein. Die Zylinderstange der Press- und Gegenhaltezylinder sind hierbei nicht direkt, sondern über das Arbeitswerkzeug mechanisch miteinander verbunden. Somit können die beiden Zylindertypen nur eine gemeinsame gleiche Bewegung ausführen, wobei ein Ausfahren der Presszylinderstange aus dem Presszylinder ein Einfahren der Gegenhaltezylinderstange in den Gegenhaltezylinder bedingt und umgekehrt, um eine Bewegung des Arbeitswerkzeugs zu ermöglichen. Damit diese Bewegung energieeffizient und ohne große Drosselverluste ausgeführt werden kann, steuert eine Steuereinrichtung über Ansteuerung der ersten und zweiten Stetigventile diese aufeinander abgestimmte simultane Bewegung der Press- und Gegenhaltezylinder. Somit wird die Bewegung der Zylinderstangen von Pressund Gegenhaltezylinder softwaremäßig durch die Steuereinheit ermöglicht und unterstützt. Somit sind die Press- und Gegenhaltezylinder in der erfindungsgemäßen Presse softwaremäßig gekoppelt. Um eine reine softwaremäßige Kopplung erreichen zu können, sind die ersten und zweiten hydraulischen Anordnungen zum Betreiben der Press- und Gegenhaltezylinder separat, d.h. ohne hydraulische wirksame Verbindung zueinander, ausgeführt. Der Begriff "getrennt wirkend" schließt somit beispielsweise die Möglichkeit einer Abführung der hydraulischen Flüssigkeiten aus den ersten und zweiten Anordnungen in den gleichen Auffangtank mit ein, da diese Art der Zusammenführung der hydraulischen Flüssigkeiten aus den ersten und zweiten Anordnungen keine Rückwirkungen auf die ersten oder zweiten Anordnungen entfalten können. Dadurch ist das Federmasse-System bestehend aus den bewegten Massen und den hydraulischen Kapazitäten extrem klein und damit günstig gestaltet und lässt sehr hohe Hubzahlen zu. Die ersten und zweiten hydraulischen Anordnungen bezeichnen eine Anzahl an Komponenten, die miteinander über hydraulische Leitungen verbunden sind. Zur Erzeugung von ersten bzw. zweiten Drücken umfassen diese Anordnung zumindest einen oder mehrere geeignete Druckspeicher, die über geeignete Anschlüsse die ersten und zweiten Drücke in der hydraulischen Leitungen aufrecht erhalten. Zusätzlich sind die ersten und/oder zweiten Anordnungen an eine zusätzliche Druckversorgung angeschlossen, damit etwaige Druckverluste oder Verluste an hydraulischer Flüssigkeit ausgeglichen werden können. Die ersten und zweiten Anordnungen können je nach Anwendung weitere Komponenten umfassen.

Die Stetigventile, die jeweils zwischen den Press- bzw. Gegenhaltezylindern und den ersten bzw. zweiten hydraulischen Anordnungen angeordnet sind, können den Volumenstrom entsprechend dem Sollwert der Steuereinheit stufenlos regeln. Somit kann die Steuereinheit den Volumenstrom und dessen Richtung je nach Betriebsphase der Presse und gewünschten Betriebsbedingungen über eine entsprechende Ansteuerung der Stetigventile einstellen. Damit kann der Volumenstrom des hydraulischen Fluids durch das Stetigventil hindurch in die Zylinderkammer des entsprechenden Zylinders oder in die erste oder zweite hydraulische Anordnung hinein für beliebig begrenzte Zeitintervalle beliebig eingestellt werden. In einer Ausführungsform umfassen daher die Stetigventile zumindest eine Schaltstellung, die eine von der Steuereinheit variabel einstellbare Drosselung der ersten und/oder zweiten Drücke zur variablen Druckbeaufschlagung durch die Stetigventile ermöglicht. Somit wird die variabel wählbare Druckbeaufschlagung der Press- und Gegenhaltezylinder nicht durch die ersten und zweiten Drücke, sondern durch deren Drosselung über die angesteuerten Stetigventile erreicht. Damit kann die Vorspannung der Arbeitswerkzeugs bzw. des Presszylinders durch den Gegenhaltezylinder zeitlich und in ihrer Größe frei über die Stetigventile mittels geeigneter Ansteuerung softwaremäßig durch die Steuereinheit eingestellt werden. Die einstellbare Drosselung schließt dabei mit ein, dass der gewünschte Druck mittels gedrosseltem Ventil eingestellt und danach das Ventil geschlossen wird, solange der anliegende Druck dem gewünschten Druck entspricht. Damit wird der sonst übliche Schnittschlag beispielsweise beim Stanzen von hochfesten Werkstoffen weitestgehend vermieden und die freiwerdende Energie beim Materialabriss infolge des Stanzens in die zweite hydraulische Anordnung gedämpft zurückgeführt. Dabei wird die Bewegungs-Energie von den angeschlossenen Druckspeichern gespeichert. Dadurch wird vermieden, dass die Umschaltung auf eine Drosselung und die damit wirksame Schnittschlagdämpfung von einem hydraulischen Schwellwert oder einem differenzdruckabhängigen Drosselventil erfolgt, die beim Rückhub des Arbeitswerkzeugs die Verformungsenergie in Wärme umwandelt.

Für die Ansteuerung der Stetigventile umfasst die Steuereinheit beispielsweise einen Prozessor und einen Datenspeicher, in dem entsprechende Steuervorgaben abgelegt sind und auf den der Prozessor zur Ausführung der Steuerung zugreifen kann. Auf dem Prozessor können beispielsweise geeignete Steueralgorithmen zur Steuerung der hydraulischen Presse ausgeführt werden. Sollte die Presse für eine andere Anwendung verwendet werden, braucht für einen optimale Betrieb der Presse lediglich ein geeigneter Steueralgorithmus in die Steuereinheit geladen werden oder ein geeigneter Steueralgorithmus aus einer Vielzahl an bereits geladenen Steueralgorithmen in der Steuereinheit ausgewählt werden, ohne dass dabei hardwaremäßig Anpassungen an der Presse vorgenommen werden müssten. Sofern die Steuereinheit an ein Computernetz angeschlossen ist, könnte eine solche softwaremäßige Anpassung der Presse an andere Anwendungen auch mittels Fernanpassung durchgeführt werden, ohne dass diese vor Ort durch Servicetechniker vorgenommen werden müsste.

Mit der erfindungsgemäßen hydraulischen Presse wird beim Werkstückdurchbruch die kinetische Energie des Presszylinders über das zweite Stetigventil in einen Druckspeicher der zweiten Anordnung über einen Druckanstieg im Druckspeicher gepuffert, wodurch die Vorspannung der Presse erhöht und somit die Schnittschlagdämpfung bewirkt wird. Die in diesem Druckspeicher gespeicherte kinetische Energie kann später wieder in den Arbeitsablauf der dadurch energieeffizienten Presse eingespeist werde. Somit wird durch die vorliegende Erfindung eine variabel einsetzbare hydraulische Presse für schnelllaufende Umform-, Schneide- oder Stanzprozesse mit einer energieeffizienten integrierten Schnittschlagdämpfung ohne große Drosselverluste zur Verfügung gestellt.

In einer bevorzugten Ausführungsform sind die Stetigventile Servoventile mit Schaltzeiten kleiner 20ms. In einer bevorzugten Ausführungsform sind die Servoventile als 3/3-wege Einbauservoventile mit extrem kurzen Schaltzeiten kleiner 10ms ausgeführt, die eine hohe Bandbreite besitzen, mit digitaler integrierter Ventilelektronik ausgestattet sind und über schnelle Bussystem durch die Steuereinheit regelbar sind. Diese Servoventile ermöglichen eine präzise Regelung der Steuerkanten zueinander in den verschiedenen Betriebsphasen der Presse wie Bearbeitungsgang und Rückzugphase.

In einer bevorzugten Ausführungsform beträgt der Minimalwert der Vorspannung zwischen 20% und 50% der Umformkraft, vorzugsweise zwischen 30% und 45% der Umformkraft, besonders bevorzugt zwischen 38% und 42% der Umformkraft. Der Minimalwert stellt sicher, dass die Vorspannung zumindest den Minimalwert besitzt. Eine derartige Vorspannung der Presse stellt eine Schnittschlagdämpfung bereit, die die anlagenbelastenden Schnittschläge ausreichend dämpft. Hierbei beträgt die Vorspannung idealerweise ungefähr 40% der Umformkraft (Nennwert) der Presse und kann je nach Bedarf nach einer höheren Umformkraft (beispielsweise bei hochfesten Werkstoffen) abgesenkt werden. In einer weiteren bevorzugten Ausführungsform sind dazu beide Zylinderkammern des Gegenhaltezylinders über eine Bypassleitung und ein darin angeordnetes Schaltventil, vorzugsweise ein 2/2-Wegeventil, miteinander verbunden, wobei das Schaltventil ebenfalls mit der Steuereinheit verbunden ist. Somit kann die Steuereinheit bei Bedarf nach einer höheren Umformkraft alternativ zu einer Erhöhung des ersten Drucks die Vorspannung grundsätzlich über die Bypassleitung absenken, um einen Materialdurchbruch des Werkstücks oder eine nur unter hohem Druck erreichbare Materialverformung erreichen zu können, die eventuell bei ursprünglicher Vorspannung nicht möglich wäre. Die Bypassleitung kann dazu noch mit einem zusätzlichen Auffangtank zum Ablassen des hydraulischen Fluids über beispielsweise ein Rückschlagventil verbunden sein. Das Rückschlagventil dichtet die Bypassleitung nach außen ab.

In einer weiteren bevorzugten Ausführungsform umfasst die erste hydraulische Anordnung einen ersten Druckspeicher zur Speicherung des ersten Drucks und die zweite hydraulische Anordnung einen zweiten Druckspeicher zur Speicherung des zweiten Drucks, wobei der erste Druck ein höherer Druck als der zweite Druck ist. Dadurch wird gewährleistet, dass das Arbeitswerkzeug gegen jede Vorspannung des Gegenhaltezylinders in Richtung des Presstisches bewegt werden kann und somit auch bei einer höheren Vorspannung eine ausreichende Umformkraft zur Verfügung steht. In einer bevorzugten Ausführungsform ist der zweite Druckspeicher dabei zum Speichern von kinetischer Energie des Presszylinders in Form eines erhöhten Drucks bei der Schnittschlagdämpfung und zum Freisetzen diese Energie zum Rückhub (Rückzugsphase) des Presszylinders mittels einer erhöhte Vorspannung der Gegenhaltezylinder vorgesehen. In einer bevorzugten Ausführungsform ist der erste Druckspeicher ein Hochdruckspeicher mit Drücken im Bereich von 350bar und der zweite Druckspeicher ein Mitteldruckspeicher mit Drücken im Bereich von 210 bar.

In einer weiteren bevorzugten Ausführungsform sind die ersten und zweiten hydraulischen Anordnungen jeweils an eine erste beziehungsweise zweite Druckversorgung angeschlossen. Dieser Anschluss ist vorzugsweise über Rückschlagventile ausgeführt. Diese Rückschlagventile dichten die ersten und zweiten Anordnungen dabei zumindest bis zu den ersten bzw. zweiten Drücken nach außen ab. Dadurch können dauerhafte Konstanthaltungen der in den ersten und zweiten hydraulischen Anordnungen anliegenden Drücken gewährleistet werden.

In einer weiteren bevorzugten Ausführungsform umfasst die Presse mehrere Gegenhaltezylinder, die alle jeweils mechanisch über ihre Gegenhaltezylinderstangen mit dem Arbeitswerkzeug verbunden sind. Somit können leicht auch Pressen mit größeren ausgedehnten Arbeitswerkzeugen zuverlässig vorgespannt werden. In einer bevorzugten Ausführungsform sind die Gegenhaltezylinder vorzugsweise symmetrisch zueinander angeordnet. Somit werden Verkippungen des Arbeitswerkzeugs aufgrund des Schnittschlags vermieden, was eine effektivere materialschonende Dämpfung der Presse ermöglicht.

In einer weiteren bevorzugten Ausführungsform sind die Gegenhaltezylinder über einen entsprechenden Hydraulikkreis miteinander und der Hydraulikkreis über das zweite Stetigventil mit der zweiten hydraulischen Anordnung verbunden. Somit braucht auch bei mehreren Gegenhaltezylindern nur ein einzelnes Stetigventil von der Steuereinheit angesteuert werden, was eine kostengünstige Herstellung der Presse ermöglicht und den Betrieb der Presse vereinfacht. Allerdings werden dadurch auch die benötigten hydraulischen Rohrleitungen länger, was eine Verzögerung der Druckbeaufschlagung der Gegenhaltezylinder aufgrund der geringen aber dennoch vorhandenen Kompressibilität des hydraulischen Fluids nach sich zieht.

In einer alternativen, bevorzugten Ausführungsform umfasst die Presse mehrere zweite Stetigventile und mehrere zweite hydraulische Anordnungen, wobei jeder Gegenhaltezylinder über ein einzelnes der zweiten Stetigventile mit jeweils einer einzelnen der hydraulischen Anordnungen verbunden ist, und alle zweiten Stetigventile zur Ansteuerung mit der Steuereinheit verbunden sind. In einer solchen Anordnung können die einzelnen Gegenhaltezylinder sehr präzise und mit sehr kurzen Ansprechzeiten mit dem gewünschten Druck durch Ansteuerung der individuellen Stetigventile beaufschlagt werden. Hierbei können bei Bedarf auch Unwuchten der Presse durch individuelle Druckbeaufschlagung der einzelnen Gegenhaltezylinder mit leicht anderen Vorspannungen ausgeglichen werden. Allerdings benötigt diese Anordnung einen höheren apparativen und gegebenenfalls steuertechnischen Aufwand.

In einer weiteren bevorzugten Ausführungsform ist die zweite Druckversorgung als zentrale Druckversorgung für alle zweiten hydraulischen Anordnungen ausgestaltet. Da die zweiten Drücke im Wesentlichen für alle Gegenhaltezylinder gleich sind, können die einzelnen zweiten Drücke auch durch eine zentrale Druckversorgung langfristig gewährleistet werden, was die Herstellungskosten dieser Anordnung mindert.

In einer weiteren bevorzugten Ausführungsform ist die zweite hydraulische Anordnung an den Gegenhaltezylinder angeflanscht. Durch diese Maßnahme wird das Kompressionsvolumen der hydraulischen Flüssigkeit wegen der kurzen hydraulischen Leitungen in der zweiten hydraulischen Anordnung weiter reduziert und damit die hydraulische Steifigkeit erhöht. Daher ist die Eigenfrequenz für das gekoppelte Federmassesystem bestehend aus bewegten Massen und den hydraulischen Kapazitäten extrem günstig und lässt besonders hohe Hubzahlen zu.

In einer weiteren bevorzugten Ausführungsform umfasst die Presse mindestens ein Wegemesssystem zur Erfassung der Bewegung der Presszylinder und/oder Gegenhaltezylinder, das Positionsdaten und/oder Geschwindigkeitsdaten der Presszylinder und/oder Gegenhaltezylinder zur Steuerung der Stetigventile an die Steuereinheit übermittelt. In Kombination oder als Alternative kann die Presse auch Druckmesssysteme zur Erfassung von an dem Presszylinder und/oder den Gegenhaltezylindern anliegenden Drücken umfassen, welches Druckdaten der Presszylinder und/oder Gegenhaltezylinder zur Steuerung der Stetigventile an die Steuereinheit übermittelt. Diese Datenübermittlung erfolgt, wie auch die Ansteuerung der Stetigventile durch die Steuereinheit, durch geeignete Datenleitungen. Das Wegemesssystem und/oder das Druckmesssystem können die Präzision der Steuerung der Stetigventile zur gewünschten Bewegung des Arbeitswerkzeugs und zur effektiven Schnittschlagdämpfung unterstützen, da die Messdaten zum berechneten Bewegungsablauf rückgekoppelt werden. Im Falle einer reduzierten Vorspannung bei einer gewollten Erhöhung der Umformkraft kann diese Vorspannung zur Dämpfung des Schnittschlages durch entsprechende Ansteuerung der schnellschaltenden Stetigventile durch die Steuereinheit sofort erhöht werden, wenn das Wegemesssystem oder das Druckmesssystem einen Materialdurchbruch anhand einer stark beschleunigten Bewegung des Arbeitswerkzeugs oder eines kurzfristigen starken Druckanstiegs detektiert.

Die Erfindung betrifft des Weiteren ein Verfahren zum Betreiben einer erfindungsgemäßen hydraulischen Presse mit integrierter Schnittschlagdämpfung mit einem Maschinenrahmen mit einem Presstisch, einem im Maschinenrahmen gelagerten Arbeitswerkzeug und mindestens einem am Maschinenrahmen befestigten Presszylinder, der mit einer ersten hydraulischen Anordnung unter einem ersten Druck zur Bewegung des Presszylinders über ein erstes Stetigventil und über eine Presszylinderstange mechanisch mit dem Arbeitswerkzeug verbunden ist, und mit mindestens einem am Maschinenrahmen befestigten Gegenhaltezylinder, der mit einer von der ersten hydraulischen Anordnung getrennt wirkend ausgeführten zweiten hydraulischen Anordnung unter einem zweiten Druck zur Bewegung des Gegenhaltezylinder über ein zweites Stetigventil und über eine Gegenhaltezylinderstange mechanisch mit dem Arbeitswerkzeug verbunden ist, und mit eine mit den ersten und zweiten Stetigventilen verbundenen Steuereinheit, umfassend die Schritte
- Durchfahren einer Leerhubphase des Arbeitswerkzeugs von einem ersten Totpunkt in Richtung des Presstisches als erster Teil des Bearbeitungsgangs;
- Durchfahren einer Druckaufbauphase für das Arbeitswerkzeug nach Kontakt des Arbeitswerkzeugs mit dem auf dem Presstisch angeordneten Werkstück zur Ausübung einer Umformkraft auf das Werkstück, als zweiter Teil des Bearbeitungsgangs;
- Durchfahren einer Umformphase für das Arbeitswerkzeug und das Werkstück bis Erreichen eines zweiten Totpunkts als dritter Teil des Bearbeitungsgangs; und
- Durchfahren einer Rückzugphase zur Vorbereitung eines neuen Bearbeitungsganges für das Arbeitswerkzeugs vom zweiten Totpunkt zum ersten Totpunkt,
wobei die Steuereinheit die ersten und zweiten Stetigventile so zu einer simultanen aufeinander angepassten Druckbeaufschlagung der Press- und Gegenhaltezylinder ansteuert, dass die von Gegenhaltezylinder und Presszylinder über den Maschinenrahmen und das Arbeitswerkzeug ausgeübte axiale Vorspannung einen durch die Steuereinheit vorgebbaren Minimalwert zur Bereitstellung der Schnittschlagdämpfung zumindest während des Bearbeitungsgangs nicht unterschritten und gleichzeitig eine gewünschte Bewegung des Arbeitswerkzeugs ermöglicht wird.

In einer bevorzugten Ausführungsform des Verfahrens umfasst das Durchfahren der Druckaufbauphase den Schritt des Reduzierens der Vorspannung, wozu beide Zylinderkammern des Gegenhaltezylinders über eine Bypassleitung und ein darin angeordnetes Schaltventil miteinander verbunden sind, und die Steuereinheit das Schaltventil zumindest während Druckaufbauphase zur Druckreduzierung des Gegenhaltezylinders öffnet. Durch die Reduzierung der Vorspannung kann die Umformkraft bei Bedarf erhöht werden, sofern die resultierende Umformkraft bei der ursprünglichen Vorspannung nicht zur Bearbeitung des Werkstücks ausreicht oder eine höhere Umformkraft gewünscht wird.

### Kurze Beschreibung der Abbildungen

Diese und andere Aspekte der Erfindung werden im Detail in den Abbildungen wie folgt gezeigt:
- Fig.1:: ein Ausführungsbeispiel einer erfindungsgemäßen Presse mit einem Gegenhaltezylinder;
- Fig.2:: ein alternatives Ausführungsbeispiel einer erfindungsgemäßen Presse mit zwei symmetrisch zueinander angeordneten Gegenhaltezylindern mit jeweils separaten zweiten hydraulischen Anordnungen;
- Fig.3:: ein alternatives Ausführungsbeispiel einer erfindungsgemäßen Presse mit zwei symmetrisch zueinander angeordneten Gegenhaltezylindern mit einer gemeinsamen zweiten hydraulischen Anordnung;
- Fig.4:: ein Ausführungsbeispiel für die in den vorangegangenen Abbildungen verwendeten ersten und zweiten Stetigventile und dem Schaltventil in der Bypassleitung des Gegenhaltezylinders;
- Fig.5:: ein Ausführungsbeispiel eines Verfahrens zum Betreiben der erfindungsgemäßen Presse anhand von verschiedenen Kenngrößen der Presse über einen kompletten Bewegungszyklus des Arbeitswerkzeugs.

### Detaillierte Beschreibung der Ausführungsbeispiele

Fig.1 zeigt ein Ausführungsbeispiel einer erfindungsgemäßen Presse 1 mit einem Gegenhaltezylinder 7. Die hydraulische Presse 1 umfasst dabei einen Maschinenrahmen 2, der hier lediglich schematisch als grauer u-förmiger Rahmen dargestellt ist. Der Fachmann kann den Maschinenrahmen 2 im Rahmen der vorliegenden Erfindung an die Erfordernisse in Größe, Form und Materialwahl der Presse 1 geeignet anpassen. Der Presstisch 3 ist dabei mechanisch fest mit dem Maschinenrahmen 2 verbunden. Ebenso ist hier ein Presszylinder 6 und ein Gegenhaltezylinder 7 ebenfalls mechanisch fest am Maschinenrahmen 2 befestigt, wobei der Presszylinder 6 über eine Presszylinderstange 61 und der Gegenhaltezylinder 7 über eine Gegenhaltezylinderstange 71 mechanisch mit dem Arbeitswerkzeug 4 zur Bewegung des Arbeitswerkzeugs 4 verbunden sind. Die festen mechanischen Verbindungen von Presstisch 3, Presszylinder 6 und Gegenhaltezylinder 7 mit dem Maschinenrahmen sind nicht im Detail dargestellt, so dass der Fachmann ein geeignetes Mittel zur Herstellung dieser festen mechanischen Verbindung wählen kann. Beispielsweise sind diese Komponenten mittels Schraubverbindungen mit dem Maschinenrahmen 2 verbunden. Das Arbeitswerkzeug 4 ist somit im Maschinenrahmen 2 zur Ausübung einer Umformkraft auf ein auf einem Presstisch 3 anzuordnendes Werkstück 5 während eines Bearbeitungsgangs B gelagert. Das Werkstück 5 ist hier nur schematisch dargestellt und kann je nach Anwendung unterschiedliche Formen und Ausmaße besitzen. Entsprechend kann das Arbeitswerkzeug 4 abweichend von der Darstellung in Fig.1 je nach Anwendungsform des Umformprozesses andere Formen und Abmessung besitzen. Der Presszylinder 6 ist dabei mit einer ersten hydraulischen Anordnung 81, die unter einem ersten Druck D1 steht, über ein erstes Stetigventil 91 verbunden. Je nach Schaltstellung SD des ersten Stetigventils 91 kann eine durch die Steuereinheit 10 bestimmte Drosselung des Stetigventils 91 und damit eine bestimmte Druckbeaufschlagung des Presszylinders 6 eingestellt werden. Somit kann der am Presszylinder anliegende Druck zwischen Null und dem ersten Druck D1 variabel eingestellt werden. Der Gegenhaltezylinder 7 ist entsprechend mit einer zweiten hydraulischen Anordnung 82, die unter einem zweiten Druck D2 steht, zur Bewegung des Gegenhaltezylinder 7 über ein zweites Stetigventil 92 verbunden. Dabei ist die zweite hydraulische Anordnung 82 getrennt von der ersten hydraulischen Anordnung 81 ausgeführt. Somit existiert keine hydraulische Verbindung zwischen den ersten und zweiten hydraulischen Anordnungen 81, 82. Dies gilt grundsätzlich für die erfindungsgemäßen Pressen 1 und damit auch für die nachfolgenden alternativen Ausführungsbeispiele. In dieser Ausführungsform umfasst außerdem die erste hydraulische Anordnung 81 einen ersten Druckspeicher 811 zur Speicherung des ersten Drucks D1 und die zweite hydraulische Anordnung 82 einen zweiten Druckspeicher 821 zur Speicherung des zweiten Drucks D1, wobei der erste Druck D1 ein höherer Druck als der zweite Druck D2 ist. Vorzugsweise ist der erste Druckspeicher 811 ein Hochdruckspeicher und der zweite Druckspeicher 821 ein Mitteldruckspeicher. Außerdem sind die ersten und zweiten hydraulischen Anordnungen 81, 82 jeweils an eine erste beziehungsweise zweite Druckversorgung 812, 822 zur Konstanthaltung der in den ersten und zweiten hydraulischen Anordnungen 81, 82 anliegenden Drücken D1, D2 über entsprechend geeignete Rückschlagventile 813, 823 angeschlossen. Je nach Schaltstellung SD des zweiten Stetigventils 92 kann eine durch die Steuereinheit 10 bestimmte Drosselung des Stetigventils 92 und damit eine bestimmte Druckbeaufschlagung des Gegenhaltezylinders 7 eingestellt werden. Somit kann der am Gegenhaltezylinder 7 anliegende Druck zwischen Null und dem zweiten Druck D2 variabel eingestellt werden. Die Stetigventile 91, 92 können dabei in einer Ausführungsform Servoventile mit Schaltzeiten kleiner 20ms, vorzugsweise kleiner 10ms, sein. Der anliegende Druck am Gegenhaltezylinder 7 kann je nach Betriebsphase der Presse 1, beispielsweise während des Betriebsgangs B der Presse 1, eine Vorspannung der Presse 1 in Bewegungsrichtung des Presszylinders 6 oder eine Ausfahrbewegung der Gegenhaltezylinderstange 71 bewirken, wenn der am Gegenhaltezylinder 7 anliegende Druck eine Kraft bewirkt, die größer ist als die entgegengesetzte Kraft, die über das Arbeitswerkzeug 4 auf den Gegenhaltezylinder 7 ausgeübt wird. Dies ist beispielsweise während der Rückzugphase RZ (siehe dazu Fig.5) der Presse 1 der Fall. Die ersten und zweiten Stetigventile 91, 92 sind zur Steuerung mit einer Steuereinheit 10 verbunden, wobei die Steuereinheit 10 die Stetigventile 91, 92 zur Druckbeaufschlagung der Press- und Gegenhaltezylinder 6, 7 so simultan und aufeinander angepasst ansteuert S, dass eine vom Gegenhaltezylinder 7 über das Arbeitswerkzeug 4 auf den Presszylinder 6 ausgeübte axiale Vorspannung V des Arbeitswerkzeugs 4 und des Presszylinders 6 einen durch die Steuereinheit 10 vorgebbaren Minimalwert MW zur Bereitstellung der Schnittschlagdämpfung zumindest während des Bearbeitungsgangs B nicht unterschritten und gleichzeitig eine gewünschte Bewegung des Arbeitswerkzeugs 4 ermöglicht wird. Durch diese anliegende Vorspannung V wird die Schnittschlagdämpfung in die Presse 1 ohne weitere zusätzliche Komponenten integriert. In der hier gezeigten Ausführungsform sind außerdem beide Zylinderkammern 7a, 7b des Gegenhaltezylinders 7 über eine Bypassleitung 11 und ein darin angeordnetes Schaltventil 12, vorzugsweise ein 2/2-Wegeventil, miteinander verbunden, wobei das Schaltventil 12 ebenfalls mit der Steuereinheit 10 zur Ansteuerung durch die Steuereinheit 10 verbunden ist. Die Bypassleitung 11 kann insbesondere dazu verwendet werden, die Vorspannung für ein begrenztes Zeitintervall zu reduzieren, indem das Schaltventil 12 einen Durchlass des hydraulischen Fluids von der einen zu der anderen Zylinderkammer 7a, 7b ermöglicht. Dies ist dann vorteilhaft, wenn die Umformkraft zur Bearbeitung des Werkstücks erhöht werden muss. An die Bypassleitung 11 kann des Weiteren ein Auffangtank 114 über ein hier nicht gezeigtes Rückschlagventil zum zusätzlichen Ablassen von hydraulischem Fluid angeschlossen sein. In dieser Ausführungsform umfasst die Presse 1 zusätzlich jeweils ein Wegemesssystem 64, 74 mit geeigneten Sensoren zur Erfassung der Bewegung des Presszylinders 6 und des Gegenhaltezylinders 7, das die jeweiligen Positionsdaten PD des Presszylinders 6 und des Gegenhaltezylinders 7 zur Steuerung der Stetigventile 91, 92 an die Steuereinheit 10 übermittelt. Geeignete Sensoren dafür sind beispielsweise Ultraschallwegmesssysteme. Zusätzlich umfasst hier die Presse 1 jeweils ein Druckmesssystem 65, 75 zur Erfassung von den an dem Presszylinder 6 und an dem Gegenhaltezylinder 7 anliegenden Drücken, wobei die jeweiligen Druckdaten DD des Presszylinder 6 und des Gegenhaltezylinders 7 zur Steuerung der Stetigventile 91, 92 an die Steuereinheit 10 übermittelt werden. Die Datenleitungen S, DD, PD sind hier als gestrichelte Linie dargestellt. In alternativen Ausführungsformen der Pressen 1 können auch lediglich das Wegemesssystem 64, 74 oder das Druckmesssystem 65, 75 vorhanden sein. Mit der Kombination schnellschaltender Ventile 91, 92, einer entsprechend ansteuernden Steuereinheit 10 und entsprechender Sensoren des Wegemesssystems bzw. Druckmesssystems ist eine variable Bereitstellung einer großen Umformkraft bei gleichzeitiger hoher Vorspannung nach Materialdurchbruch möglich. Die Auffangtanks 814, 824 dienen dazu, bei Schnellhubbewegungen für das von dem Kolben verdrängte hydraulische Fluid ein Auffangreservoir bereitzustellen. Hiermit kann auch Wärme aus der Presse abgeführt werden, da die Druckversorgungen 812, 822 kühles hydraulisches Fluid in die ersten und zweiten hydraulischen Anordnungen 81, 82 nachfördern. In einer Ausführungsform können die Auffangtanks 814, 824 auch ein einziger gemeinsamer Auffangtank sein. Auch in einer solchen Anordnung bleiben die ersten und zweiten hydraulischen Anordnungen 81, 82 separate Anordnungen im Sinne der Erfindung, da wie weiterhin getrennt auf die Zylinder 6, 7 wirken.

Fig.2 zeigt ein alternatives Ausführungsbeispiel einer erfindungsgemäßen Presse 1 mit zwei symmetrisch zueinander angeordneten Gegenhaltezylindern 7 mit jeweils separaten zweiten hydraulischen Anordnungen 82. Für die hier nicht oder nur schematisch gezeigten Komponenten erstes Stetigventil 91, erste hydraulische Anordnung 81 und die Anschlüsse an die Steuereinheit 10 wird auf die Erläuterungen gemäß Fig.1 verwiesen. Gleiches gilt für die hier wie bereits in Figur 1 gezeigten Komponenten, auf die in Bezug auf Figur 2 nicht näher eingegangen wird. Die Ausführungsform in Figur 1 unterscheidet sich dagegen von der Ausführungsform gemäß Figur 2 dadurch, dass die Presse 1 zwei Gegenhaltezylinder 7 umfasst, die beide mechanisch über ihre jeweiligen Gegenhaltezylinderstangen 71 symmetrisch zueinander mit dem Arbeitswerkzeug 4 verbunden sind, so dass das Arbeitswerkzeug 4 auf beiden Seiten des Presstisches 5 abgestützt und vorgespannt wird. Dadurch kann das Arbeitswerkzeug 4 auch bei vorhandener Vorspannung nicht bezüglich der axialen Bewegungsrichtung B, RZ verkippen. Jede der beiden zweiten hydraulischen Anordnungen 82 umfasst dabei jeweils ein zweites Stetigventil 92 angeordnet zwischen dem jeweiligen Gegenhaltezylinder 7 und der zweiten hydraulischen Anordnung 82. Somit ist jeder Gegenhaltezylinder 7 über ein einzelnes der zweiten Stetigventile 92 mit jeweils einer einzelnen der hydraulischen Anordnungen 82 verbunden, wobei alle zweiten Stetigventile 92 zur Ansteuerung mit der Steuereinheit 10 verbunden sind. In dieser Ausführungsform ist eine individuelle Druckbeaufschlagung der Gegenhaltezylinder 7 durch die Steuereinheit 10 möglich. Die zweite Druckversorgung 822 ist dabei als zentrale Druckversorgung für alle zweiten hydraulischen Anordnungen 82 ausgestaltet. In dieser Ausführungsform sind die Gegenhaltezylinder 7 im Gegensatz zu Figur 1 nicht mit einer die beiden Zylinderkolben verbindenden Bypassleitung versehen. In einer anderen Ausführungsform können diese beiden (und eventuell alle weiteren) Gegenhaltezylinder 7 jeweils mit einer Bypassleitung 11 zur Verbindung der beiden Zylinderkammern 7a, 7b der Gegenhaltezylinder 7 versehen sein, in der jeweils ein Schaltventil 12 angeordnet ist, wobei das Schaltventil 12 ebenfalls mit der Steuereinheit 10 verbunden ist, um bei Bedarf die Vorspannung kurzfristig und deutlich zu verringern. Die beiden zweiten hydraulischen Anordnungen 82 umfassen hier jeweils ein eigenes separates Druckmesssystem 75.

Fig.3 zeigt ein alternatives Ausführungsbeispiel einer erfindungsgemäßen Presse 1 mit zwei symmetrisch zueinander angeordneten Gegenhaltezylindern 7 mit einer gemeinsamen zweiten hydraulischen Anordnung 82. Die hier gezeigte Ausführungsform unterscheidet sich von der Ausführungsform aus Figur 2 lediglich dadurch, dass nur eine einzige zweite hydraulische Anordnung 82 zur Bewegung der Gegenhaltezylinder 7 und zur Erzeugung einer Vorspannung benötigt wird, indem die beiden gezeigten Gegenhaltezylinder 7 über einen entsprechenden Hydraulikkreis 76 miteinander und dieser Hydraulikkreis 76 über das zweite Stetigventil 92 mit der zweiten hydraulischen Anordnung 82 verbunden sind. Dadurch werden zum Betrieb der Gegenhaltezylinder 7 deutlich weniger Komponenten als in Figur 2 benötigt, wodurch allerdings eine individuelle unterschiedliche Druckbeaufschlagung einzelner Gegenhaltezylinder 7 nicht mehr möglich ist. Ansonsten ist zur Ergänzung die Beschreibung aus Figur 1 für die hier nicht näher beschriebenen Komponenten in Figur 3 zu verwenden.

Fig.4 zeigt ein Ausführungsbeispiel für die in den vorangegangenen Abbildungen verwendeten ersten und zweiten Stetigventile 91, 92 und das Schaltventil 12 in der Bypassleitung 11 des Gegenhaltezylinders 7. Die beiden Stetigventile 91, 92 als 3/3-Wegeventile besitzen jeweils drei Schaltstellungen SD. Schaltstellung 91-1 des ersten Stetigventils 91 unterbricht oder schließt die Verbindung zur ersten hydraulischen Anordnung 81 und öffnet die Verbindung zum Auffangtank 814. Die Schaltstellung 91-2 unterbricht oder schließt beide Verbindungen zur ersten hydraulischen Anordnung 81 und zum Auffangtank 814. Die dritte Schaltstellung 91-3 öffnet die Verbindung zur ersten hydraulischen Anordnung 81 und unterbricht oder schließt die Verbindung zum Auffangtank 814. Zumindest die Schaltstellung 91-3 umfasst eine drosselbare Verbindung zur ersten hydraulischen Anordnung 81, die elektronisch durch Ansteuerung des Stetigventils 91 durch die Steuereinheit 10 (hier gestrichelt dargestellt) variabel zur Regulierung des Volumenstroms durch das Stetigventil 91 hindurch angepasst werden kann. Schaltstellung 92-1 des zweiten Stetigventils unterbricht oder schließt die Verbindung zur zweiten hydraulischen Anordnung 82 und öffnet die Verbindung zum Auffangtank 824. Die Schaltstellung 92-2 unterbricht oder schließt beide Verbindungen zur zweiten hydraulischen Anordnung 82 und zum Auffangtank 824. Die dritte Schaltstellung 92-3 öffnet die Verbindung zur zweiten hydraulischen Anordnung 82 und unterbricht oder schließt die Verbindung zum Auffangtank 824. Zumindest die Schaltstellung 92-3 umfasst eine drosselbare Verbindung zur zweiten hydraulischen Anordnung 82, die elektronisch durch Ansteuerung des Stetigventils 92 durch die Steuereinheit 10 (hier gestrichelt dargestellt) variabel zur Regulierung des Volumenstroms durch das Stetigventil 92 hindurch angepasst werden kann. Das Schaltventil 12 hier als 2/2-Wegeventil besitzt eine Schaltstellung 12-1, die in beiden Richtungen durchlässig ist, während die Schaltstellung 12-2 in beide Richtungen sperrt.

Fig.5 zeigt ein Ausführungsbeispiel eines Verfahrens zum Betreiben der erfindungsgemäßen Presse 1 anhand von verschiedenen Kenngrößen der Presse 1 über einen kompletten Bewegungszyklus des Arbeitswerkzeugs 4. Der Bewegungszyklus besteht aus einem Bearbeitungsgang B umfassend die drei folgenden Teile, das Durchfahren einer Leerhubphase LH des Arbeitswerkzeugs 4 von einem ersten Totpunkt T1 (oberer Totpunkt) in Richtung des Presstisches 3, das Durchfahren einer Druckaufbauphase DA für das Arbeitswerkzeug 4 nach Kontakt des Arbeitswerkzeugs 4 mit dem auf dem Presstisch 3 angeordneten Werkstück 5 zur Ausübung einer Umformkraft auf das Werkstück 5 und das Durchfahren einer Umformphase UF für das Arbeitswerkzeug 4 und das Werkstück 5 bis Erreichen eines zweiten Totpunkts T2 (unterer Totpunkt). Damit ist der Bearbeitungsgang B abgeschlossen und es schließt sich nun die Rückzugphase RZ zur Vorbereitung eines neuen Bearbeitungsganges B für das Arbeitswerkzeugs 4 vom zweiten Totpunkt T2 zum ersten Totpunkt T1 an. Für diesen kompletten Bewegungszyklus zeigt das erste Diagramm die Position des Arbeitswerkzeugs 4 und damit die Position der Zylinderstangen 61, 71 der Pressund Gegenhaltezylinder 6, 7, das zweitoberste Diagramm die über den Maschinenrahmen 2 am Gegenhaltezylinder 7 anliegende Vorspannung V durch entsprechende Ansteuerung des zweiten Stetigventils 92 durch die Steuereinheit 10. Hierbei liegt der anliegende Druck hoch genug, dass die daraus resultierende Vorspannung V während des gesamten Bewegungszyklusses über einem Minimalwert MW (gestrichelte Linie) liegt. Bis zum Materialdurchbruch (UF-Phase) steigt der zweite Druck D2 leicht an, sinkt nach dem Materialdurchbruch kurzzeitig schnell ab, bis er sich zum Aufbau eines Gegendrucks als Schnittschlagdämpfung wieder erhöht. In der Rückzugphase RZ sinkt der zweite Druck wieder ab. Das dritte Diagramm zeigt in der drosselbaren Schaltstellung SD (hier Schaltstellung 92-3) die durch die Steuereinheit 10 eingestellte Drosselung, wobei größere Werte einem größeren Drosselquerschnitt entsprechen, wodurch ein größerer Volumenstrom durch das Stetigventil 92 strömen könnte, was einer entsprechend niedrigeren Druckbeaufschlagung des Gegenhaltezylinders 7 aus der zweiten hydraulischen Anordnung 82 heraus entspricht. Ein entsprechende Darstellung ist im unteren Diagramm für den Presszylinder 6 bzw. das erste Stetigventil 91 gezeigt. Die negativen Werte in der Umformphase UF und in der Rückzugsphase RZ entsprechen einem Volumenstrom in Richtung der ersten hydraulischen Anordnung 81 bzw. in Richtung des Auffangtanks 814.

Aus energetischen Gründen wird in der Leerhubphase LH die Geschwindigkeit des Arbeitswerkzeugs 4 so geregelt, dass das verdrängte hydraulische Fluid, beispielsweise Öl, aus der Kolbenkammer 7b des Gegenhaltezylinders 7 über die Steuerkante des zweiten Stetigventils 92 in den Druckspeicher 821 quasi drosselfrei verdrängt und zwischengespeichert wird. Da der Maschinenrahmen 2 bereits vorgespannt ist, wird die Funktion Schnittschlagdämpfung nur bei sehr hohen Umformkräften benötigt, da beim Werkstückdurchbruch nur eine geringe Entspannung des Maschinenrahmens 2 auftritt und die kinetische Energie in den Druckspeicher 821 und mit einer steilen Druckanstiegs-Kennlinie gepuffert wird. Somit wird der üblicherweise entstehende Schnittschlag und die extreme Beschleunigung des Presszylinders 6 vermieden. Zusätzlich können Beschleunigungssensoren als Teil des Wegemesssystems 64, 74 zur Erfassung des Werkzeugdurchbruches verwendet werden. Zur Aufrechterhaltung des Speicherdruckes des Druckspeichers 821, der im Prinzip dem Gegenhaltedruck (Vorspannung V) entspricht, braucht nur die Spaltleckage am Stetigventil 92 durch die Druckversorgung 822 kompensiert werden. Üblicherweise sind bei üblichen Druckverhältnissen ca. 3-5 L/min Volumenstrom erforderlich und somit ist auch ein Austausch des Öls als hydraulisches Fluid über mehrere Zyklen gewährleistet. Die Auffangtanks 814, 824 können durch einen einzigen zentralen Tank gebildet werden. Bei der Rückzugsphase RZ wird die im Druckspeicher 821 gepufferte Energie genutzt, um das Arbeitswerkzeug 4 energetisch günstig nach oben zu positionieren, wobei beim Erreichen vom ersten (oberen) Totpunkt T1 des Presszylinders 6 die Vorspannung V des Maschinenrahmens 2 den Ursprungswert wieder erreicht. Es findet somit eine Rückgewinnung der Energie, die nach dem Materialdurchtritt freigesetzt wird, statt.

Vorzugsweise liegt der Minimalwert MW der Vorspannung (V) zwischen 20% und 50% der Umformkraft, vorzugsweise zwischen 30% und 45% der Umformkraft, besonders bevorzugt zwischen 38% und 42% der Umformkraft, beträgt.

### Liste der Bezugszeichen

- 1: erfindungsgemäße Presse
- 2: Maschinenrahmen
- 3: Presstisch
- 4: Arbeitswerkzeug
- 5: durch die Presse zu bearbeitendes Werkstück
- 6: Presszylinder
- 61: Presszylinderstange
- 62: Ringfläche Presszylinder
- 63: Kolbenfläche Presszylinder
- 64: Wegemesssystem zur Bewegungserfassung des Presszylinders
- 65: Druckmesssystem zur Ermittlung des am Presszylinder anliegenden Druckes
- 7: Gegenhaltezylinder
- 7a, 7b: Zylinderkammern des Gegenhaltezylinders
- 71: Gegenhaltezylinderstange
- 72: Ringfläche Gegenhaltezylinder
- 73: Kolbenfläche Gegenhaltezylinder
- 74: Wegemesssystem zur Bewegungserfassung des Gegenhaltezylinders
- 75: Druckmesssystem zur Ermittlung des am Gegenhaltezylinders anliegenden Druckes
- 76: Hydraulikkreis zur Verbindung mehrerer Gegenhaltezylinder
- 8: Hydraulikleitung
- 81: erste hydraulische Anordnung
- 811: erster Druckspeicher
- 812: erste Druckversorgung
- 813: (erstes) Rückschlagventil
- 814: Auffangtank
- 82: zweite hydraulische Anordnung
- 821: zweiter Druckspeicher
- 822: zweite Druckversorgung
- 823: (zweites) Rückschlagventil
- 824: Auffangtank
- 91: erstes Stetigventil
- 92: zweites Stetigventil
- 10: Steuereinheit
- 11: Bypassleitung
- 114: Auffangtank der Bypassleitung
- 12: Schaltventil

- B: Bearbeitungsgang
- D1: erster Druck (in der ersten hydraulischen Anordnung)
- D2: zweiter Druck (in der zweiten hydraulischen Anordnung)
- DA: Druckaufbauphase
- DD: Druckdaten des Druckmesssystems
- PD: Positionsdaten des Wegemesssystems
- LH: Leerhubphase
- MW: Minimalwert der Vorspannung
- RZ: Rückzugsphase
- S: Ansteuern der Stetigventile durch die Steuereinheit
- SD: Schaltstellung, die eine Drosselung der ersten / zweiten Drücke ermöglicht
- T1: erster Totpunkt (im Bewegungsablauf des Arbeitswerkzeugs)
- T2: zweiter Totpunkt (im Bewegungsablauf des Arbeitswerkzeugs)
- UF: Umformphase
- V: Vorspannung

## Patentansprüche

1. Eine hydraulische Presse (1) mit integrierter Schnittschlagdämpfung umfassend einen Maschinenrahmen (2) mit einem Presstisch (3), ein im Maschinenrahmen (2) gelagertes Arbeitswerkzeug (4) zur Ausübung einer Umformkraft auf ein auf einem Presstisch (3) anzuordnendes Werkstück (5) während eines Bearbeitungsgangs (B) und mindestens einen Presszylinder (6) und mindestens einen Gegenhaltezylinder (7) jeweils befestigt am Maschinenrahmen (2), wobei der Presszylinder (6) über eine Presszylinderstange (61) und der Gegenhaltezylinder (7) über eine Gegenhaltezylinderstange (71) mechanisch mit dem Arbeitswerkzeug (4) zur Bewegung des Arbeitswerkzeugs (4) verbunden sind, wobei der Presszylinder (6) mit einer ersten hydraulischen Anordnung (81) unter einem ersten Druck (D1) zur Bewegung des Presszylinders (6) über ein erstes Stetigventil (91) verbunden ist, **dadurch gekennzeichnet, dass** der Gegenhaltezylinder (7) mit einer von der ersten hydraulischen Anordnung (81) getrennt wirkend ausgeführten zweiten hydraulischen Anordnung (82) unter einem zweiten Druck (D2) zur Bewegung des Gegenhaltezylinders (7) über ein zweites Stetigventil (92) verbunden ist, und die ersten und zweiten Stetigventile (91, 92) mit einer Steuereinheit (10) verbunden sind, wobei die Steuereinheit (10) dazu ausgestaltet ist, die Stetigventile (91, 92) zur Druckbeaufschlagung der Press- und Gegenhaltezylinder (6, 7) so simultan und aufeinander angepasst anzusteuern (S), dass eine von Gegenhaltezylinder (7) und Presszylinder (6) über den Maschinenrahmen (2) und das Arbeitswerkzeug (4) ausgeübte axiale Vorspannung (V) einen durch die Steuereinheit (10) vorgebbaren Minimalwert (MW) zur Bereitstellung der Schnittschlagdämpfung zumindest während des Bearbeitungsgangs (B) nicht unterschritten und gleichzeitig eine gewünschte Bewegung des Arbeitswerkzeugs (4) ermöglicht wird.

2. Die hydraulische Presse (1) nach Anspruch 1,
**dadurch gekennzeichnet,**
**dass** die Stetigventile (91, 92) zumindest eine Schaltstellung (SD) umfassen, die eine von der Steuereinheit (10) variabel einstellbare Drosselung der ersten und/oder zweiten Drücke (D1, D2) zur variablen Druckbeaufschlagung durch die Stetigventile (91, 92) ermöglicht.

3. Die hydraulische Presse (1) nach Anspruch 1 oder 2,
**dadurch gekennzeichnet,**
**dass** die Stetigventile (91, 92) Servoventile mit Schaltzeiten kleiner 20ms, vorzugsweise kleiner 10ms, sind.

4. Die hydraulische Presse (1) nach einem der voranstehenden Ansprüche,
**dadurch gekennzeichnet,**
**dass** der Minimalwert (MW) der Vorspannung (V) zwischen 20% und 50% der Umformkraft, vorzugsweise zwischen 30% und 45% der Umformkraft, besonders bevorzugt zwischen 38% und 42% der Umformkraft, beträgt.

5. Die hydraulische Presse (1) nach Anspruch 4,
**dadurch gekennzeichnet,**
**dass** beide Zylinderkammern (7a, 7b) des Gegenhaltezylinders (7) über eine Bypassleitung (11) und ein darin angeordnetes Schaltventil (12), vorzugsweise ein 2/2-Wegeventil, miteinander verbunden sind, wobei das Schaltventil (12) ebenfalls mit der Steuereinheit (10) verbunden ist.

6. Die hydraulische Presse (1) nach einem der voranstehenden Ansprüchen,
**dadurch gekennzeichnet,**
**dass** die erste hydraulische Anordnung (81) einen ersten Druckspeicher (811) zur Speicherung des ersten Drucks (D1) und die zweite hydraulische Anordnung (82) einen zweiten Druckspeicher (821) zur Speicherung des zweiten Drucks (D1) umfasst, wobei der erste Druck (D1) ein höherer Druck als der zweite Druck (D2) ist, vorzugsweise ist der erste Druckspeicher (811) ein Hochdruckspeicher und der zweite Druckspeicher (821) ein Mitteldruckspeicher.

7. Die hydraulische Presse (1) nach Anspruch 6,
**dadurch gekennzeichnet,**
**dass** der zweite Druckspeichers (821) zum Speichern von kinetischer Energie des Presszylinders (6) in Form eines erhöhten Drucks bei der Schnittschlagdämpfung und zum Freisetzen diese Energie zum Rückhub des Presszylinders (6) mittels einer erhöhte Vorspannung der Gegenhaltezylinder (7) vorgesehen ist.

8. Die hydraulische Presse (1) nach Anspruch 6 oder 7,
**dadurch gekennzeichnet,**
**dass** die ersten und zweiten hydraulischen Anordnungen (81, 82) jeweils an eine erste beziehungsweise zweite Druckversorgung (812, 822) zur Konstanthaltung der in den ersten und zweiten hydraulischen Anordnungen (81, 82) anliegenden Drücken (D1, D2) angeschlossen sind, vorzugsweise über Rückschlagventile (813, 823).

9. Die hydraulische Presse (1) nach einem der voranstehenden Ansprüche,
**dadurch gekennzeichnet,**
**dass** die Presse (1) mehrere Gegenhaltezylinder (7) umfasst, die alle jeweils mechanisch über ihre Gegenhaltezylinderstangen (71), vorzugsweise symmetrisch zueinander, mit dem Arbeitswerkzeug (4) verbunden sind.

10. Die hydraulische Presse (1) nach Anspruch 9,
**dadurch gekennzeichnet,**
**dass** die Gegenhaltezylinder (7) über einen entsprechenden Hydraulikkreis (76) miteinander und der Hydraulikkreis (76) über das zweite Stetigventil (92) mit der zweiten hydraulischen Anordnung (82) verbunden sind.

11. Die hydraulische Presse (1) nach Anspruch 9,
**dadurch gekennzeichnet,**
**dass** die Presse (1) mehrere zweite Stetigventile (92) und mehrere zweite hydraulische Anordnungen (82) umfasst, wobei jeder Gegenhaltezylinder (7) über ein einzelnes der zweiten Stetigventile (92) mit jeweils einer einzelnen der hydraulischen Anordnungen (82) verbunden ist, und alle zweiten Stetigventile (92) zur Ansteuerung mit der Steuereinheit (10) verbunden sind.

12. Die hydraulische Presse (1) nach Anspruch 11,
**dadurch gekennzeichnet,**
**dass** die zweite Druckversorgung (822) als zentrale Druckversorgung für alle zweiten hydraulischen Anordnungen (82) ausgestaltet ist.

13. Die hydraulische Presse (1) nach einem der voranstehenden Ansprüche,
**dadurch gekennzeichnet,**
**dass** die zweite hydraulische Anordnung (82) an den Gegenhaltezylinder (7) angeflanscht ist

14. Die hydraulische Presse (1) nach Anspruch 1,
**dadurch gekennzeichnet,**
**dass** die Presse (1) mindestens ein Wegemesssystem (64, 74) zur Erfassung der Bewegung der Presszylinder (6) und/oder Gegenhaltezylinder (7) umfasst, das Positionsdaten (PD) und/oder Geschwindigkeitsdaten der Presszylinder (6) und/oder Gegenhaltezylinder (7) zur Steuerung der Stetigventile (91, 92) an die Steuereinheit (10) übermittelt und/oder dass die Presse (1) ein Druckmesssystem (65, 75) zur Erfassung von an dem Presszylinder (6) und/oder Gegenhaltezylinder (7) anliegenden Drücken umfasst, das Druckdaten (DD) der Presszylinder (6) und/oder Gegenhaltezylinder (7) zur Steuerung der Stetigventile (91, 92) an die Steuereinheit (10) übermittelt

15. Ein Verfahren zum Betreiben einer hydraulischen Presse (1) mit integrierter Schnittschlagdämpfung nach Anspruch 1 mit einem Maschinenrahmen (2) mit einem Presstisch (3), einem im Maschinenrahmen (2) gelagerten Arbeitswerkzeug (4) und mindestens einem am Maschinenrahmen (2) befestigten Presszylinder (6), der mit einer ersten hydraulischen Anordnung (81) unter einem ersten Druck (D1) zur Bewegung des Presszylinders (6) über ein erstes Stetigventil (91) und über eine Presszylinderstange (61) mechanisch mit dem Arbeitswerkzeug (4) verbunden ist, und mindestens einem am Maschinenrahmen (2) befestigten Gegenhaltezylinder (7), der mit einer von der ersten hydraulischen Anordnung (81) getrennt wirkend ausgeführten zweiten hydraulischen Anordnung (82) unter einem zweiten Druck (D2) zur Bewegung des Gegenhaltezylinder (7) über ein zweites Stetigventil (92) und über eine Gegenhaltezylinderstange (71) mechanisch mit dem Arbeitswerkzeug (4) verbunden ist, und mit eine mit den ersten und zweiten Stetigventilen (91, 92) verbundenen Steuereinheit (10), umfassend die Schritte
- Durchfahren einer Leerhubphase (LH) des Arbeitswerkzeugs (4) von einem ersten Totpunkt (T1) in Richtung des Presstisches (3) als erster Teil des Bearbeitungsgangs (B);
- Durchfahren einer Druckaufbauphase (DA) für das Arbeitswerkzeug (4) nach Kontakt des Arbeitswerkzeugs (4) mit dem auf dem Presstisch (3) angeordneten Werkstück (5) zur Ausübung einer Umformkraft auf das Werkstück (5), als zweiter Teil des Bearbeitungsgangs (B);
- Durchfahren einer Umformphase (UF) für das Arbeitswerkzeug (4) und das Werkstück (5) bis Erreichen eines zweiten Totpunkts (T2) als dritter Teil des Bearbeitungsgangs (B); und
- Durchfahren einer Rückzugphase (RZ) zur Vorbereitung eines neuen Bearbeitungsganges (B) für das Arbeitswerkzeugs (4) vom zweiten Totpunkt (T2) zum ersten Totpunkt (T1),
wobei die Steuereinheit (10) die ersten und zweiten Stetigventile (91, 92) so zu einer simultanen aufeinander angepassten Druckbeaufschlagung der Press- und Gegenhaltezylinder (6, 7) ansteuert (S), dass die von Gegenhaltezylinder (7) und Presszylinder (6) über den Maschinenrahmen (2) und das Arbeitswerkzeug (4) ausgeübte axiale Vorspannung (V) einen durch die Steuereinheit (10) vorgebbaren Minimalwert (MW) zur Bereitstellung der Schnittschlagdämpfung zumindest während des Bearbeitungsgangs (B) nicht unterschritten und gleichzeitig eine gewünschte Bewegung des Arbeitswerkzeugs (4) ermöglicht wird.

16. Das Verfahren nach Anspruch 15, wobei das Durchfahren der Druckaufbauphase (DA) den Schritt des Reduzierens (RD) der Vorspannung (V) zur Erhöhung der Umformkraft umfasst, wozu beide Zylinderkammern (7a, 7b) des Gegenhaltezylinders (7) über eine Bypassleitung (11) und ein darin angeordnetes Schaltventil (12) miteinander verbunden sind, und die Steuereinheit (10) das Schaltventil (12) zumindest während Druckaufbauphase (DA) zur Druckreduzierung des Gegenhaltezylinders (7) öffnet.

## Claims

1. A hydraulic press (1) with integrated cutting shock dampening, comprising a machine frame (2) with a press table (3), a working tool (4) mounted in the machine frame (2) for exerting a forming force on a workpiece (5) to be arranged on a press table (3) during a processing operation (B), and at least one pressing cylinder (6) and at least one counter-acting cylinder (7) respectively secured on the machine frame (2), wherein the pressing cylinder (6) is mechanically connected via a pressing cylinder rod (61) and the counter-acting cylinder (7) is mechanically connected via a counter-acting cylinder rod (71) to the working tool (4) for moving the working tool (4), wherein the pressing cylinder (6) is connected via a first continuous valve (91) to a first hydraulic arrangement (81) under a first pressure (D1) for moving the pressing cylinder (6), **characterized in that** the counter-acting cylinder (7) is connected via a second continuous valve (92) to a second hydraulic arrangement (82), designed to function separately from the first hydraulic arrangement (81), under a second pressure (D2) for moving the counter-acting cylinder (7), and the first and second continuous valves (91, 92) are connected to a control unit (10), wherein the control unit (10) is designed to control (S) the continuous valves (91, 92) for pressurizing the pressing and counter-acting cylinders (6, 7) simultaneously and in a manner adapted to one another such that an axial pretension (V) exerted by the counter-acting cylinder (7) and the pressing cylinder (6) via the machine frame (2) and the working tool (4) does not fall below a minimum value (MW), providable by the control unit (10), for providing the cutting shock dampening at least during the processing operation (B) and that, at the same time, a desired movement of the working tool (4) is made possible.

2. The hydraulic press (1) according to claim 1,
**characterized in that**
the continuous valves (91, 92) have at least one switch position (SD), which allows for a throttling, variably adjustable by the control unit (10) of the first and/or second pressures (D1, D2) for the variable pressurization by means of the continuous valves (91, 92).

3. The hydraulic drive (1) according to claim 1 or 2,
**characterized in that**
the continuous valves (91, 92) are servo valves with switching times of less than 20ms, preferably less than 10ms.

4. The hydraulic drive (1) according to one of the preceding claims,
**characterized in that**
the minimum value (MW) of the pretension (V) is between 20% and 50% of the forming force, preferably between 30% and 45% of the forming force, particularly preferably between 38% and 42% of the forming force.

5. The hydraulic press (1) according to claim 4,
**characterized in that**
both cylinder chambers (7a, 7b) of the counter-acting cylinder (7) are connected to one another via a bypass line (11) and a switch valve (12) arranged therein, preferably a 2/2-way valve, wherein the switch valve (12) is also connected to the control unit (10).

6. The hydraulic drive (1) according to one of the preceding claims,
**characterized in that**
the first hydraulic arrangement (81) comprises a first pressure reservoir (811) for storing the first pressure (D1) and the second hydraulic arrangement (82) comprises a second storage reservoir (821) for storing the second pressure (D1), wherein the first pressure (D1) is a higher pressure than the second pressure (D2), preferably the first pressure reservoir (811) is a high-pressure reservoir and the second pressure reservoir (821) is a medium-pressure reservoir.

7. The hydraulic press (1) according to claim 6,
**characterized in that**
the second pressure reservoir (821) is provided for storing kinetic energy of the pressing cylinder (6) in the form of an increased pressure in the cutting shock dampening and for releasing this energy for the return stroke of the pressing cylinder (6) by means of an increased pretension of the counter-acting cylinders (7).

8. The hydraulic drive (1) according to claim 6 or 7,
**characterized in that**
the first and second hydraulic arrangements (81, 82) are respectively connected, preferably via non-return valves (813, 823), to a first or second pressure supply unit (812, 822) for keeping the pressures (D1, D2) prevailing in the first and second hydraulic arrangements (81, 82) constant.

9. The hydraulic drive (1) according to one of the preceding claims,
**characterized in that**
the press (1) comprises several counter-acting cylinders (7), which are all respectively mechanically connected to the working tool (4) via their counter-acting cylinder rods (71), preferably symmetrically with respect to one another.

10. The hydraulic press (1) according to claim 9,
**characterized in that**
the counter-acting cylinders (7) are connected via a respective hydraulic circuit (76) to one another and the hydraulic circuit (76) is connected via the second continuous valve (92) to the second hydraulic arrangement (82).

11. The hydraulic press (1) according to claim 9,
**characterized in that**
the press (1) comprises several second continuous valves (92) and several second hydraulic arrangements (82), wherein each counter-acting cylinder (7) is connected via a single one of the second continuous valves (92) to a single one of the hydraulic arrangements (82) each, and all second continuous valves (92) are connected to the control unit (10) for controlling.

12. The hydraulic press (1) according to claim 11,
**characterized in that**
the second pressure supply unit (822) is designed as a central pressure supply unit for all second hydraulic arrangements (82).

13. The hydraulic drive (1) according to one of the preceding claims,
**characterized in that**
the second hydraulic arrangement (82) is flanged onto the counter-acting cylinder (7).

14. The hydraulic press (1) according to claim 1,
**characterized in that**
the press (1) comprises at least one displacement measuring system (64, 74) for detecting the movement of the pressing cylinders (6) and/or the counter-acting cylinders (7), which displacement measuring system transmits position data (PD) and/or velocity data of the pressing cylinders (6) and/or the counter-acting cylinders (7) to the control unit (10) for controlling the continuous valves (91, 92), and/or that the press (1) comprises a pressure measuring system (65, 75) for detecting pressures prevailing at the pressing cylinder (6) and/or the counter-acting cylinder (7), which pressure measuring system transmits pressure data (DD) of the pressing cylinders (6) and/or the counter-acting cylinders (7) to the control unit (10) for controlling the continuous valves (91, 92).

15. Method for operating a hydraulic press (1) with integrated cutting shock dampening according to claim 1, with a machine frame (2) with a press table (3), a working tool (4) mounted in the machine frame (2) and at least one pressing cylinder (6) secured on the machine frame (2), which pressing cylinder is connected via a first continuous valve (91) to a first hydraulic arrangement (81) under a first pressure (D1) for moving the pressing cylinder (6) and mechanically connected via a pressing cylinder rod (61) to the working tool (4), and at least one counter-acting cylinder (7) secured on the machine frame (2), which counter-acting cylinder is connected via a second continuous valve (92) to a second hydraulic arrangement (82), designed to function separately from the first hydraulic arrangement (81), under a second pressure (D2) for moving the counter-acting cylinder (7) and mechanically connected via a counter-acting cylinder rod (71) to the working tool (4), and with a control unit (10) connected to the first and second continuous valves (91, 92), comprising the steps of
- performing an idle stroke phase (LH) of the working tool (4) from a first dead center (T1) in the direction of the press table (3) as first part of the processing operation (B);
- performing a pressure build-up phase (DA) for the working tool (4) after contact of the working tool (4) with the workpiece (5) arranged on the press table (3) for exerting a forming force on the workpiece (5) as second part of the processing operation (B);
- performing a forming phase (UF) for the working tool (4) and the workpiece (5) until reaching a second dead center (T2) as third part of the processing operation (B); and
- performing a retracting movement phase (RZ) for the preparation of a new processing operation (B) for the working tool (4) from the second dead center (T2) to the first dead center (T1),
wherein the control unit (10) controls (S) the first and second continuous valves (91, 92) for pressurizing the pressing and counter-acting cylinders (6, 7) simultaneously and in a manner adapted to one another such that the axial pretension (V) exerted by the counter-acting cylinder (7) and the pressing cylinder (6) via the machine frame (2) and the working tool (4) does not fall below a minimum value (MW), providable by the control unit (10), for providing the cutting shock dampening at least during the processing operation (B) and that, at the same time, a desired movement of the working tool (4) is made possible.

16. The method according to claim 15, wherein the performing of the pressure build-up phase (DA) comprises the step of reducing (RD) the pretension (V) for increasing the forming force, for which step both cylinder chambers (7a, 7b) of the counter-acting cylinder (7) are connected to one another via a bypass line (11) and a switch valve (12) arranged therein, and the control unit (10) opens the switch valve (12) at least during the pressure build-up phase (DA) in order to reduce the pressure of the counter-acting cylinder (7).

## Revendications

1. Presse hydraulique (1) avec amortissement de choc de coupe intégré comprenant un bâti de machine (2) doté d'une table de presse (3), un outil de travail (4) monté sur le bâti de machine (2) pour exercer une force de déformation sur une pièce à usiner (5) placée sur la table de presse (3) pendant une phase de travail (B) et au moins un cylindre de presse (6) et au moins un contre-cylindre (7), chacun fixé au bâti de machine (2), dans lequel le cylindre de presse (6) par l'intermédiaire d'une tige du cylindre de presse (61) et le contre-cylindre (7) par l'intermédiaire d'une tige de contre-cylindre (71) sont mécaniquement reliés à l'outil de travail (4) pour le déplacement de l'outil de travail (4), dans laquelle le cylindre de presse (6) est relié au premier dispositif hydraulique (81) par une première pression (D1) lors du mouvement du cylindre de presse (6) sous l'action d'une première valve de réglage continu (91), et **caractérisé en ce que** le contre-cylindre (7) est relié à un deuxième dispositif hydraulique (82) agissant séparément du premier dispositif hydraulique (81) sous l'action d'une deuxième pression (D2) lors du mouvement du contre-cylindre (7) sur une deuxième valve de réglage continu (92), et les premiers et deuxièmes valves de réglage continu sont reliées à l'unité de commande (10), laquelle est équipée de deux valves (91, 92) pour appliquer (S) une pressurisation du cylindre de presse et du contre-cylindre (6, 7) si bien adaptés l'un à l'autre et de façon si simultanée qu'une précharge axiale (V) exercée par le contre-cylindre (7) et le cylindre de presse (6) sur le bâti de machine (2) et l'outil de travail (4) ne passe pas sous la valeur minimale (MW) pouvant être prédéfinie par l'unité de commande (10) pour assurer l'amortissement du choc de coupe au moins pendant la phase de travail (B), tandis qu'est rendu possible le mouvement souhaité de l'outil de travail.

2. Presse hydraulique (1) selon la revendication 1,
**caractérisée en ce que,**
les valves de réglage continu (91, 92) comprennent au moins une position de commutation (SD) permettant une régulation ajustable par l'unité de commande (10) des premières et/ou deuxièmes pressions (D1, D2) pour une pressurisation variable au moyen des valves de réglage continu (91, 92).

3. Presse hydraulique (1) selon la revendication 1 ou 2,
**caractérisée en ce que,**
les valves de réglage continu (91, 92) sont des servo-valves avec une durée de commutation inférieure à 20 ms, de préférence inférieure à 10 ms.

4. Presse hydraulique (1) selon l'une des revendications précédentes,
**caractérisée en ce que,**
la valeur minimale (MW) de la précharge (V) est comprise entre 20 % et 50 % de la force de déformation, de préférence entre 30 % et 45 % de la force de déformation, de préférence plus particulière entre 38 % et 42 %.

5. Presse hydraulique (1) selon la revendication 4,
**caractérisée en ce que,**
les deux chambres de cylindre (7a, 7b) du contre-cylindre (7) sont reliées l'une à l'autre par une conduite de dérivation (11) et une soupape de commande (12) qui y est disposée, de préférence une soupape à 2/2 voies, dans laquelle la soupape de commande (12) est également reliée à l'unité de commande (10).

6. Presse hydraulique (1) selon l'une des revendications précédentes,
**caractérisée en ce que,**
le premier dispositif hydraulique (81) comprend un accumulateur de pression (811) pour stocker la première pression (D1) et le deuxième dispositif hydraulique (82) comprend un accumulateur de pression (821) pour le stockage de la deuxième pression (D1), dans lequel la première pression (D1) est supérieure à la deuxième pression (D2), de préférence le premier accumulateur de pression (811) est un accumulateur de haute pression et le deuxième accumulateur (821) un accumulateur de moyenne pression.

7. Presse hydraulique (1) selon la revendication 6,
**caractérisée en ce que,**
le deuxième accumulateur de pression (821) est prévu pour stocker l'énergie cinétique du cylindre de presse (6) sous forme de pression accrue par l'amortisseur de choc de coupe et pour libérer cette énergie lors de la course de retour du cylindre de presse (6) au moyen d'une tension accrue du contre-cylindre (7).

8. Presse hydraulique (1) selon la revendication 6 ou 7,
**caractérisée en ce que,**
les premiers et deuxièmes dispositifs hydrauliques (81, 82) sont chacun connectés à une première et respectivement deuxième alimentation en pression (812, 822) pour maintenir constantes les pressions (D1, D2) appliquées dans les premier et deuxième dispositifs hydrauliques (81, 82), de préférence sur les clapets anti-retour (813, 823).

9. Presse hydraulique (1) selon l'une des revendications précédentes,
**caractérisée en ce que,**
la presse (1) comprend une pluralité de contre-cylindres (7), qui sont chacun reliés mécaniquement par leurs tiges de contre-cylindre (71), de préférence de façon symétrique les uns par rapport aux autres, à l'outil de travail (4).

10. Presse hydraulique (1) selon la revendication 9,
**caractérisée en ce que,**
les contre-cylindres (7) sont reliés les uns aux autres au deuxième dispositif hydraulique (82) par un circuit hydraulique correspondant (76) et le circuit hydraulique (76) par la deuxième valve de réglage continu (92).

11. Presse hydraulique (1) selon la revendication 9,
**caractérisée en ce que,**
la presse (1) comprend une pluralité de deuxièmes valves de réglage continu (92) et une pluralité de deuxièmes dispositifs hydrauliques (82) dans laquelle chaque contre-cylindre (7) est à chaque fois relié à l'un des dispositifs hydrauliques (82) par l'une des deuxièmes vannes de réglage continu (92), et toutes les deuxièmes vannes de réglage continu (92) sont connectées à l'unité de commande (10) pour l'actionnement.

12. Presse hydraulique (1) selon la revendication 11,
**caractérisée en ce que,**
la deuxième alimentation en pression (822) est équipée en tant qu'alimentation en pression centrale pour tous les deuxièmes dispositifs hydrauliques (82).

13. Presse hydraulique (1) selon l'une des revendications précédentes,
**caractérisée en ce que,**
le deuxième dispositif hydraulique (82) est monté sur bride au contre-cylindre (7).

14. Presse hydraulique (1) selon la revendication 1,
**caractérisée en ce que,**
la presse (1) comprend au moins un système de mesure de course (64, 74) pour enregistrer le mouvement du cylindre de presse (6) et/ou du contre-cylindre (7) qui transmet des données de positionnement (PD) et/ou des données de vitesse du cylindre de presse (6) et/ou du contre-cylindre (7) pour la commande des vannes de réglage continu (91, 92) sur l'unité de commande (10) et/ou **en ce que** la presse (1) comprend un système de mesure de pression (65, 75) pour enregistrer les pressions appliquées sur le cylindre de presse (6) et/ou le contre-cylindre (7) qui transmet des données de pression (DD) du cylindre de presse (6) et/ou du contre-cylindre (7) lors de la commande des vannes de régulation continue (91, 92) sur l'unité de commande (10).

15. Procédé destiné à faire fonctionner une presse hydraulique (1) avec amortissement de choc de coupe intégré selon la revendication 1 comprenant un bâti de machine (2), une table de presse (3), un outil de travail (4) monté sur un bâti de machine (2) et au moins un cylindre de presse (6) fixé au bâti de machine (2) qui est relié de façon mécanique à un premier dispositif hydraulique (81) sous l'effet d'une première pression (D1) pour déplacer le cylindre de presse (6) par une première vanne de réglage continu (91) et par une tige de cylindre de presse (61) avec l'outil de travail (4), et au moins un contre-cylindre (7) fixé au bâti de machine (2) qui est relié de façon mécanique à un deuxième dispositif hydraulique (82) séparé du premier dispositif hydraulique (81) par le biais d'une deuxième pression (D2) pour déplacer le contre-cylindre (7) par une deuxième vanne de réglage continu (92) et par une tige de contre-cylindre (71) avec l'outil de travail (4), et avec une unité de commande (10) liée aux premières et deuxièmes vannes de réglage continu (91, 92), comprenant les étapes consistant à
- passer d'une phase de course à vide (LH) de l'outil de travail (4) depuis un premier point mort (T1) en direction de la table de presse (3), comme première partie de la phase de travail (B) ;
- passer d'une phase de de montée en pression (DA) pour l'outil de travail (4) après contact de l'outil de travail (4) avec la pièce à usiner (5) placée sur la table de presse (3) pour exercer une force de déformation sur la pièce à usiner (5), comme deuxième partie de la phase de travail (B) ;
- passer d'une phase de déformation (UF) pour l'outil de travail (4) et la pièce à usiner (5) jusqu'à atteindre un deuxième point mort (T2), comme troisième partie de la phase de travail (B) ; et
- passer d'une phase de course de retour (RZ) pour préparer une nouvelle phase de travail (B) pour l'outil de travail (4) depuis le deuxième point mort (T2) vers le premier point mort (T1),
dans lequel l'unité de commande (10) contrôle les premières et deuxièmes vannes de réglage continu (91, 92) de manière à appliquer (S) une pressurisation simultanément adaptée des cylindres de presse et contre-cylindres (6, 7) les uns aux autres, de sorte que la précharge axiale (V) exercée par les contre-cylindres (7) et les cylindres de presse (6) sur le bâti de machine (2) et l'outil de travail (4) ne sera pas inférieure à la tension minimale (MW) prédéfinie par l'unité de commande (10) pour activer l'amortissement de choc de coupe au moins pendant la phase de travail (B) et en même temps permettre un mouvement souhaité de l'outil de travail (4).

16. Procédé selon la revendication 15 dans lequel le passage de la phase de montée en pression (DA) comprend l'étape de réduction (RD) de la précharge (V) pour augmenter la force de déformation, les deux chambres de cylindre (7a, 7b) du contre-cylindre (7) étant reliées entre elles par une conduite de dérivation (11) et une soupape de commande qui y est disposée (12), et l'unité de commande (10) ouvrant la soupape de commande (12) au moins pendant la phase de montée en pression (DA) pour réduire la pression du contre-cylindre (7).
